# EUROPÄISCHE PATENTSCHRIFT

(11) **EP 3 031 967 B1**
(45) Veröffentlichungstag und Bekanntmachung des Hinweises auf die Patenterteilung: **27.02.2019**
(21) Anmeldenummer: 14197425.3
(22) Anmeldetag: 11.12.2014
(51) Int. Cl.: D04B 9/14

(54) **Maschine und Verfahren zur Herstellung von Maschenware**
Machine and method for the production of knitted fabric
Machine et procédé de fabrication de produits maillés

(43) Veröffentlichungstag der Anmeldung: 15.06.2016
(73) Patentinhaber: SIPRA Patententwicklungs- und Beteiligungsgesellschaft mbH, 72461 Albstadt (DE)
(72) Erfinder: Bauer, Wolfgang, Dr., 70806 Kornwestheim (DE); Boss, Bernd, 72461 Albstadt (DE); Dziadosz, Thomas, 72336 Balingen (DE); Flad, Axel, 72393 Burladingen (DE); Käse, Sabine, 72461 Albstadt (DE); Maier, Christine, 72458 Albstadt (DE); Schwab, Manuel, 72127 Kusterdingen (DE); Vennemann, Josef, 78595 Hausen ob Verena (DE)
(74) Vertreter: Kohler Schmid Möbus Patentanwälte

(56) Entgegenhaltungen:
- WO-A1-2009/026734
- WO-A1-2009/059438
- WO-A1-2013/041220
- DE-A1-102005 052 693
- DE-A1-102006 037 714

## Beschreibung

Die Erfindung betrifft eine Maschine zur Herstellung einer Maschenware mit einer Vielzahl von Maschenbildungselementen und mit mindestens einer Maschenbildungsstelle, der eine Spinneinrichtung zugeordnet ist, die aus einem Vorgarn einen Faserverband oder ein Garn herstellt und dieses jeweils mehreren Maschenbildungselementen zuführt, ein Verfahren zur Herstellung einer Maschenware sowie eine nach dem Verfahren hergestellte Maschenware.

Es sind bereits seit einiger Zeit Strickmaschinen, insbesondere Rundstrickmaschinen, bekannt, bei denen den Stricknadeln ein Faserverband oder ein Garn zugeführt wird, das direkt von den Stricksystemen der Strickmaschine zugeordneten Spinneinrichtungen aus einem Vorgarn hergestellt wird. So beschreibt die WO 2004/079068 A2 eine Strickmaschine, bei der Streckwerke ein Vorgarn zu einem Faserverband gewünschter Feinheit verziehen und direkt den Stricknadeln zuführen. Die aus einem solchen Faserverband hergestellte Maschenware zeichnet sich durch eine extreme Weichheit und eine sehr angenehme Haptik aus. Weiter ist in dieser Druckschrift vorgeschlagen worden, durch Spinneinrichtungen an der Maschine jeweils ein konventionelles oder unkonventionelles Garn herzustellen und den Stricknadeln zuzuführen, sofern Maschenwaren mit einer etwas höheren Stabilität hergestellt werden sollen.

Aus der DE 10 2005 052 693 A1 ist eine Strickmaschine mit Streckwerken bekannt, deren Unterwalzen motorisch angetrieben sind, wobei jeweils die Motoren mehrerer Streckwerke einem gemeinsamen Frequenzumrichter zugeordnet sind und von der Steuerung der Strickmaschine mit angesteuert werden. Eine Veränderung der Dicke des Faserverbandes ist hier nur für mehrere Strickstellen gleichzeitig realisierbar, wodurch die Musterungsmöglichkeiten dieser bekannten Maschine stark beschränkt sind.

Die WO 2009/026734 A1 beschreibt ein schmal bauendes Streckwerk für Strickmaschinen, bei dem die Riemchenwalzen und ein Ausgangswalzenpaar durch separate Motoren angetrieben werden. Die Riemchenwalzen sind antriebsmäßig mit einem Eingangswalzenpaar gekoppelt. Die Strickmaschinen, die mit diesen Streckwerken ausgerüstet sind, können steuerungstechnisch bisher jedoch nur Ringelmuster durch die Erzeugung unterschiedlich dicker Faserverbände oder Garne herstellen, jedoch keine Muster, bei denen sich die Faserverband- oder Garndicke innerhalb einer Maschenreihe verändert, wenn alle Streckwerke das gleiche Vorgarn verstrecken. Dies ist bisher nur möglich, wenn den einzelnen Streckwerken Vorgarne unterschiedlicher Stärke zugeführt werden. Beim Umstellen auf ein anderes Muster müssen dann jedoch die Vorgarnspulen an der Maschine ausgetauscht werden, was sehr aufwändig ist.

Aus der WO 2013/041220 A1 ist ein Faltungsstreckwerk für Spinnstrickmaschinen bekannt, das eine hohe Baudichte aufweist und neue Musterungsmöglichkeiten erlaubt. Ein Faltungsstreckwerkdoppel der Maschine kann während des Laufes der Maschine mit musterungsgemäßen Informationen angesteuert werden, die auf die Feinheit des erzeugten Fadens wirken.

Die DE 10 2006 037 714 A1 beschreibt eine Spinnstrickmaschine zur Herstellung einer Maschenware mit hoher Gleichmäßigkeit. Dazu wird die Geschwindigkeit eines Ausgangswalzenpaars eines Streckwerks oder eines Transportelements für den verzogenen Faden derart geregelt, dass die gewünschte Feinheit des Faserverbandes oder Garnes erzielt wird. Zur Regelung der Geschwindigkeit wird der Istwert der Feinheit des Faserverbandes erfasst.

Ausgehend von diesem Stand der Technik liegt dieser Erfindung die Aufgabe zugrunde, das rationelle Herstellen von Maschenware mit beliebigen Mustern aus Maschen, die aus unterschiedlich dicken Faserverbänden oder Garnen gebildet sind, zu ermöglichen.

Die Aufgabe wird gelöst durch eine Maschine zur Herstellung von Maschenware mit den Merkmalen des Anspruchs 1.

Mit der erfindungsgemäßen Maschine kann auch bei Verwendung des gleichen Vorgarns jedem Maschenbildungselement ein Faserverband oder Garn unterschiedlicher Dicke zugeführt und von den Maschenbildungselementen zu Maschen geformt werden. Dadurch ist es möglich, Maschenwaren mit einem Muster zu erzeugen, bei dem die Dicke des Garns oder Faserverbands auch in Maschenreihenrichtung variiert. Als Vorgarn kann dabei eine Flyer-Lunte, ein Kardenband oder ein Streckenband eingesetzt werden.

Dabei sind mindestens zwei Maschenbildungsstellen vorgesehen, denen je eine Spinneinrichtung zugeordnet ist, wobei die Dicken der von zwei benachbarten Spinneinrichtungen hergestellten Faserverbände oder Garne unterschiedlich sein können.

Jede Spinneinrichtung kann vorzugsweise eine eigene Antriebseinrichtung aufweisen. Es ist jedoch auch möglich, mehrere Spinneinrichtungen über Getriebe zu koppeln, deren Übersetzungsverhältnis einstellbar ist, und eine gemeinsame Antriebseinrichtung für diese Spinneinrichtungen vorzusehen.

Dabei sind die Antriebseinrichtungen der Spinneinrichtungen derart ansteuerbar, dass die Dicke des Faserverbands oder Garns zwischen den von derselben Spinneinrichtung versorgten Maschenbildungselementen variiert, sodass Muster erzeugt werden können, bei denen die Faserverbands- oder Garnstärke von Masche zu Masche innerhalb einer Maschenreihe variiert.

Im Extremfall können die Antriebseinrichtungen der Spinneinrichtungen sogar derart angesteuert werden, dass die Dicke des hergestellten und zugeführten Faserverbands oder Garns bei allen von derselben Spinneinrichtung versorgten Maschenbildungselementen unterschiedlich ist.

Eine Spinneinrichtung kann dabei eine einzige Maschenbildungsstelle oder aber auch mehrere Maschenbildungsstellen mit Faserverband versorgen.

Damit sind der Mustervielfalt, die durch eine erfindungsgemäße Maschine durch Variation der Faserverbands- oder Garnstärke erzielbar ist, kaum noch Grenzen gesetzt. Selbstverständlich ist es dabei auch möglich, weitere Maßnahmen wie das Zuführen von Spezialgarnen, eine Variation der Parameter am Abzug der Maschenbildungselemente, eine Veränderung der Kulierung zur Erzeugung von Maschen unterschiedlicher Größe sowie die Auswahl von Maschenbildungselementen zu ergreifen, um das gewünschte Muster und eine Maschenware in der angestrebten Qualität zu erhalten.

Bei einer ersten bevorzugten Ausgestaltung der Maschine können die Spinneinrichtungen Streckwerke mit mehreren Walzenpaaren aufweisen, wobei zumindest zwei der Walzenpaare jeweils eine eigene Antriebseinrichtung aufweisen und diese Antriebseinrichtungen unabhängig voneinander ansteuerbar sind. Je größer der Unterschied der Geschwindigkeiten der beiden Walzenpaare ist, desto größer ist die Verzugsgeschwindigkeit und damit desto dünner der erzeugte Faserverband. Dieser kann entweder direkt den Maschenbildungselementen zugeführt oder zuvor durch ein Spinnorgan zu einem Garn versponnen werden.

Bei einer anderen Ausgestaltung der Maschine können die Spinneinrichtungen Friktionsspinneinrichtungen mit mindestens einer Speisewalze aufweisen, deren Geschwindigkeit in Relation zu einem Abzugswalzenpaar regelbar ist. Das Verhältnis der Umfangsgeschwindigkeit der Speisewalze zur Geschwindigkeit des Abzugs bestimmt hier die Dicke des erzeugten Garns.

Bei einem größeren Abstand zwischen den Maschenbildungsstellen und den Spinneinrichtungen ist es von Vorteil, wenn zwischen den Spinneinrichtungen und den Maschenbildungsstellen Transporteinrichtungen für den Faserverband oder das Garn vorgesehen sind. Mit solchen Transporteinrichtungen, die beispielsweise Transportwalzen und/oder Transportrohre und/oder ein Drallorgan umfassen können, lassen sich Spinneinrichtungen auch zum Beispiel an Rundstrickmaschinen mit Nadelzylindern geringen Durchmessers anbringen, bei denen der Platz in einem geringen Abstand zum Nadelzylinderumfang nicht ausreichen würde, für jede Strickstelle eine Spinneinrichtung vorzusehen.

Ist ein Drallorgan vorgesehen, so kann in einem Faserverband eine Verdrillung erzeugt werden, sodass ein transportstabiles Zwischengarn entsteht. Die Verdrillung löst sich auf dem Weg zwischen dem Drallorgan und der Maschenbildungsstelle wieder auf, sodass die Maschenware mit einem Faserverband mit parallel liegenden Fasern gebildet wird, wodurch sich der gewünschte weiche Griff der Maschenware ergibt.

Vorzugsweise ist die erfindungsgemäße Maschine eine Rundstrickmaschine mit einem rotierend antreibbaren Nadelzylinder und einer Vielzahl von Maschenbildungsstellen, wobei jeder Maschenbildungsstelle eine Spinneinrichtung zugeordnet ist. Bei einer solchen Maschine kann in an sich bekannter Weise die Rotationsgeschwindigkeit des Nadelzylinders regelbar sein. Weiter kann sie eine Einzelnadelauswahl aufweisen. Ist zudem eine Rippscheibe an der Maschine vorgesehen, so können ein- oder doppelflächige Gestricke hergestellt werden.

Die Erfindung betrifft außerdem ein Verfahren zur Herstellung einer Maschenware mit den Merkmalen des Anspruchs 10.

Nach diesem Verfahren kann die Dicke des Faserverbands oder Garns maschengenau eingestellt werden. Damit lassen sich alle denkbaren, auf der Variation der Faserverbands- oder Garnstärke basierenden Muster in einer Maschenware herstellen.

Dabei können die Geschwindigkeiten der Spinneinrichtungen in einem beliebigen zeitlichen Verlauf zur Erzielung eines bestimmten Musters verändert werden. Die Geschwindigkeitsänderungen können in regelmäßigen Intervallen wiederholt werden, um regelmäßige Muster wie Wellen, Streifen oder Ringelmuster zu erzeugen. Die Zeitintervalle, in denen die Geschwindigkeiten einen bestimmten Wert einnehmen, können immer gleich gewählt oder regelmäßig oder unregelmäßig variiert werden.

Auch die Übergänge zwischen Bereichen der Maschenware, die mit unterschiedlichen Faserverband- oder Garnstärken erzeugt werden, lassen sich auf unterschiedliche Weise gestalten. So können die Geschwindigkeiten sprungförmig verändert werden, wenn das Muster harte Übergänge zwischen den Bereichen unterschiedlicher Faserverbands- oder Garnstärke aufweisen soll.

Werden dagegen die Geschwindigkeiten rampenförmig oder asymptotisch auf einen neuen Wert geregelt, so weist das Muster weiche Übergänge zwischen Bereichen unterschiedlicher Faserverbands- oder Garnstärke auf.

Um jede Masche mit einer definierten Faserverband- oder Garndicke herstellen zu können, kann die Geschwindigkeit der Spinneinrichtungen zweckmäßigerweise zumindest so lange auf einen neuen Wert geregelt werden, bis die Spinneinrichtung genügend Faserverband- oder Garnlänge zum Bilden einer Masche in der neuen Dicke durch ein Maschenbildungselement erzeugt hat.

Dabei kann nach dem Erzeugen der für eine Masche ausreichenden Fadenverbands- oder Garnlänge die Geschwindigkeit der Spinneinrichtung bereits wieder auf einen neuen Wert geregelt werden, wenn das Muster erfordert, dass die nächste Masche bereits wieder eine andere Garn- oder Faserverbandsstärke aufweisen muss.

Es ist jedoch auch möglich, die Geschwindigkeiten der Spinneinrichtungen in jeder Maschenreihe nach dem Zufallsprinzip zu verändern, wodurch Maschenwaren mit einzigartigen Mustern erzeugt werden können.

Jeder Spinneinrichtung kann dazu vorzugsweise ein Vorgarn gleicher Stärke zugeführt werden. Es ist jedoch auch möglich, einige Spinneinrichtungen mit Vorgarnen abweichender Stärke zu versorgen und dadurch Faserverbände oder Garne mit anderen Dicken zu erzeugen. Außerdem lassen sich auch beide Effekte, das heißt die Variation der Geschwindigkeiten der Spinneinrichtungen und der Einsatz von unterschiedlich dicken Vorgarnen, miteinander kombinieren.

Je nach Ausgestaltung der Spinneinrichtungen kann deren Geschwindigkeit auf unterschiedliche Art verändert werden. So kann beispielsweise die Geschwindigkeit der Spinneinrichtungen durch Verändern der Relativgeschwindigkeit von Walzenpaaren von Streckwerken verändert werden, sofern die Spinneinrichtungen Streckwerke aufweisen. Vorzugsweise wird dazu ein Walzenpaar mit einer konstanten Geschwindigkeit betrieben und nur die Geschwindigkeit des anderen Walzenpaares variiert.

Die Geschwindigkeit von als Friktionsspinneinrichtungen ausgebildeten Spinneinrichtungen lässt sich dagegen durch Verändern der Relativgeschwindigkeit zwischen der Speisewalze und dem Ausgangswalzenpaar verändern.

Die Erfindung betrifft weiter eine Maschenware, die nach einem erfindungsgemäßen Verfahren hergestellt ist und die Merkmale des Anspruchs 19 aufweist.

Die Maschenware kann dabei mit einem Muster versehen sein, das harte und/oder weiche Übergänge zwischen mit unterschiedlicher Faserverbandsstärke gebildeten Maschenbereichen aufweist.

Die Muster können eine Variation der Garn- oder Faserverbandsstärke von Masche zu Masche aufweisen. Die äußeren Konturen der verschiedenen Maschenbereiche können jede beliebige Form annehmen. Es sind geometrische Formen wie Ringel, Streifen oder Kreise denkbar. Auch Beschriftungen oder Logos lassen sich mit solchen Maschenbereichen abbilden. Weiter können Mustereffekte erzielt werden, wie dies bisher nur durch die Verwendung von Flammgarnen möglich war.

Im Folgenden werden eine bevorzugte Ausführungsform einer erfindungsgemäßen Maschine sowie von erfindungsgemäßen Maschenwaren mit Bezug auf die Zeichnung näher beschrieben.

Es zeigen:
- Fig. 1: eine schematische Ansicht einer Rundstrickmaschine mit ersten Streckwerken;
- Fig. 2: eine schematische Ansicht einer Rundstrickmaschine mit zweiten Streckwerken;
- Fig. 3: eine Draufsicht auf die Rundstrickmaschine aus Fig. 1;
- Fig. 4: ein Diagramm mit verschiedenen Geschwindigkeitsprofilen der Streckwerksantriebe der Rundstrickmaschine aus Fig. 1;
- Fig. 5: eine schematische Darstellung einer ersten Maschenware mit Maschenbereichen, die mit unterschiedlichen Faserverbanddicken hergestellt sind;
- Fig. 6: eine schematische Darstellung einer zweiten Maschenware mit Maschenbereichen, die mit unterschiedlichen Faserverbanddicken hergestellt sind;
- Fig. 7: eine schematische Darstellung einer dritten Maschenware mit Maschenbereichen, die mit unterschiedlichen Faserverbanddicken hergestellt sind.

Fig. 1 zeigt in einer schematischen Prinzipdarstellung eine Maschine 10 zur Herstellung von Maschenware, die von einer Rundstrickmaschine 11 und Spinneinrichtungen 12 gebildet wird. Von der Rundstrickmaschine 11 sind ein Nadelzylinder 13, der mit Maschenbildungselementen 14 - hier in Form von Zungennadeln - besetzt ist, und eine Maschenbildungsstelle 15, an der die Maschenbildungselemente 14 zur Maschenbildung ausgetrieben werden können, dargestellt. Weiter ist eine Steuerungseinrichtung 16 für die gesamte Maschine 10 angedeutet.

Der Maschenbildungsstelle 15 ist die Spinneinrichtung 12 zugeordnet, die aus einem Streckwerk 17 und einem Drallorgan 18 besteht, wobei das Drallorgan 18 mit einem Transportrohr 19 verbunden ist. Das Streckwerk 17 weist ein Eingangswalzenpaar 20a, 20b, ein Riemchenwalzenpaar 21a, 21b und ein Ausgangswalzenpaar 22a, 22b auf. Über das Riemchenwalzenpaar 21a, 21b sind Doppelriemchen 23 geführt. Bei jedem der Walzenpaare 20a, 20b bis 22a, 22b ist jeweils die untere Walze 20b, 21b und 22b angetrieben. Die hier nicht näher dargestellten Antriebseinrichtungen der Unterwalzen 20b und 22b sind mit der Steuereinrichtung 16 verbunden und können daher von dieser angesteuert werden. Die Unterwalze 21b ist mechanisch mit der Unterwalze 20b gekoppelt und rotiert daher mit einer Umfangsgeschwindigkeit, die in einem festen Verhältnis zur Umfangsgeschwindigkeit der Unterwalze 20b steht.

Dem Streckwerk 12 wird in Pfeilrichtung 24 ein Vorgarn VG zugeführt, das von einer Flyerlunte mit einer gewissen Verdrillung gebildet wird. Durch die Verdrillung weist das Vorgarn VG eine ausreichende Festigkeit auf, um auf Spulen aufgewickelt und auch über längere Strecken dem Streckwerk 12 zugeführt werden zu können. Die Verdrillung muss jedoch im Streckwerk wieder aufgelöst werden, damit das Vorgarn VG auf die gewünschte Garnfeinheit verzogen werden kann. Die Auflösung der Verdrillung geschieht in einer Vorverzugszone des Streckwerks 12, die sich zwischen dem Eingangswalzenpaar 20a, 20b und dem Riemchenwalzenpaar 21a, 21b erstreckt. Die Hauptverzugszone erstreckt sich dagegen zwischen dem Riemchenwalzenpaar 21a, 21b und dem Ausgangswalzenpaar 22a, 22b. Die Dicke des vom Streckwerk 12 erzeugten Faserverbandes FB wird von der Differenz der Umfangsgeschwindigkeiten der Walzenpaare 21a, 21b und 22a, 22b bestimmt. Diese Umfangsgeschwindigkeiten können von der Steuereinrichtung 16 so geregelt werden, dass jedem Maschenbildungselement 14 ein Faserverband FB in der gewünschten Dicke zugeführt werden kann. Damit kann durch die Rundstrickmaschine 11 eine Maschenware gestrickt werden, die mit einem durch Bereiche unterschiedlicher Faserverbands- oder Garndicken gebildeten Muster versehen ist, wobei auch innerhalb einer Maschenreihe solche unterschiedlichen Bereiche vorgesehen sein können. Bei entsprechend kurzen Längen der Verzugszonen des Streckwerks 12 und einer relativ groben Feinheit der Maschine 11 kann dabei sogar jeder Masche ein Faserverband FB oder Garn unterschiedlicher Dicke zugeführt werden. Dadurch können sogar Muster erzeugt werden, bei denen in einer Maschenreihe zumindest bereichsweise jede Masche eine andere Dicke aufweist.

Dem aus dem Streckwerk 12 austretenden Faserverband FB wird von dem Drallorgan 18 ein Falschdrall verliehen, wodurch er transportstabil durch das Transportrohr 19 den Maschenbildungselementen 14 zugeführt werden kann. Der Falschdrall löst sich auf dem Weg des Faserverbandes FB durch das Transportrohr wieder auf, sodass von den Maschenbildungselementen 14 ein Faserverband FB mit im wesentlich parallel ausgerichteten Fasern verstrickt werden kann. Ist das Streckwerk 12 sehr dicht an der Maschenbildungsstelle 15 angeordnet, kann auf ein Drallorgan 18 und ein Transportrohr 19 auch verzichtet werden.

Die aus Fig. 2 ersichtliche Maschine 10' weist wieder eine Rundstrickmaschine 11 auf. Weiter ist ein Streckwerk 12' vorgesehen, das im Aufbau dem Streckwerk 12 aus Fig. 1 sehr ähnlich ist und sich nur dadurch von diesem unterscheidet, dass alle Unterwalzen 20b', 21b' und 22b' der Walzenpaare 20a', 20b'; 21a', 21b' und 22a', 22b' über eigene Antriebsvorrichtungen verfügen und von der Steuereinrichtung 16 der Maschine 10' einzeln und unabhängig voneinander ansteuerbar sind. Dadurch lässt sich nun auch der Vorverzug des Vorgarns VG variieren, indem das Verhältnis der Umfangsgeschwindigkeiten der Walzen 20b' und 21b' zueinander verändert wird. Dadurch kann der herstellbare Stärkenbereich des Faserverbandes FB weiter erhöht werden.

Fig. 3 zeigt eine Draufsicht auf die Maschine 10 aus Fig. 1. Es ist zu erkennen, dass am Nadelzylinder 13 der Rundstrickmaschine 11 mehrere, über den Umfang verteilte Maschenbildungsstellen 15, 15.1, 15.2, 15.3 vorgesehen sind, von denen aus Übersichtlichkeitsgründen nur vier dargestellt sind. Jeder Maschenbildungsstelle 15, 15.1, 15.2, 15.3 ist ein Streckwerk 12, 12.1, 12.2, 12.3 zugeordnet, wobei diese identisch aufgebaut sind und jeweils Eingangswalzenpaare 20a, 20b, 20.1a, 20.1b, 20.2a, 20.2b, 20.3a, 20.3b, Riemchenwalzenpaare 21a, 21b, 21.1a, 21.1b, 21.2a, 21.2b, 21.3a, 21.3b und Ausgangswalzenpaare 22a, 22b, 22.1a, 22.1b, 22.2a, 22.2b, 22.3a, 22.3b aufweisen. Jeder Eingangsunterwalze 20b, 20.1b, 20.2b, 20.3b ist jeweils eine Antriebseinrichtung 30, 30.1, 30.2, 30.3 zugeordnet. Auch die Ausgangsunterwalzen 22b, 22.1b, 22.2b, 22.3b weisen Antriebseinrichtungen 31, 31.1,31.2,31.3 auf. Sämtliche Antriebseinrichtungen 30, 30.1, 30.2, 30.3, 31, 31.1, 31.2, 31.3, die vorzugsweise als Elektromotoren ausgebildet sein können, sind mit der Steuerungseinrichtung 16 verbunden und können durch diese jeweils völlig unabhängig von jeder der anderen Antriebseinrichtungen 30, 30.1, 30.2, 30.3, 31, 31.1, 31.2, 31.3 angesteuert werden. Dadurch ist es möglich, mit jedem der Streckwerke 12, 12.1, 12.2, 12.3 einen Faserverband anderer Stärke herzustellen und der zugehörigen Maschenbildungsstelle 15, 15.1, 15.2, 15.3 zuzuführen. Es können damit Maschenwaren mit Muster hergestellt werden, bei denen sich die Garnstärke mehrmals innerhalb einer Maschenreihe verändert.

Fig. 4 zeigt ein schematisches Diagramm einiger möglicher zeitlicher Verläufe der Verzugsgeschwindigkeit V eines Streckwerks 12, die sich als Relativgeschwindigkeit zwischen dem Riemchenwalzenpaar 21a, 21b und dem Ausgangswalzenpaar 22a, 22b definiert.

Beim Kurvenverlauf a wird die Geschwindigkeit V von einer Grundgeschwindigkeit V0 für ein bestimmtes Zeitintervall auf einen niedrigeren Wert V1 und dann wieder zurück auf den Wert V0 geregelt. Während des Zeitintervalls, in dem die Geschwindigkeit V den Wert V1 annimmt, wird von dem Streckwerk ein dickerer Faserverband FB erzeugt und den Maschenbildungselementen zugeführt als in den Zeiträumen, in denen der Wert V0 beträgt. Die Übergänge zwischen den Werten V0 und V1 sind jeweils rampenförmig und relativ steil, wodurch der mit dem dickeren Faserverband gestrickte Musterbereich beidseitig scharfe Ränder aufweist.

Die Kurvenverläufe b, c und d zeigen eine zeitweise Erhöhung der Geschwindigkeit V vom Wert V0 auf höhere Werte V2, V3, V4. Die Zeitintervalle, in denen die Geschwindigkeit V jeweils den höheren Wert einnimmt, sind ebenso wie der Startzeitpunkt der Geschwindigkeitserhöhung von Kurve zu Kurve unterschiedlich. Jede der Kurven führt jedoch zu Musterbereichen, in denen Maschen mit einem feineren Garn oder Faserverband gebildet werden. Bei den Kurven b und c sind diese Bereiche beidseits scharf begrenzt. Bei der Kurve d wird dagegen die Geschwindigkeit rasch vom Wert V0 auf den Wert V4 erhöht, aber anschließend relativ langsam wieder abgesenkt. Dadurch erhält der Maschenbereich, der mit einer geringeren Garnfeinheit gestrickt wird, einseitig einen scharfen Rand und auf der anderen Seite einen allmählichen Übergang zum Maschenbereich in der Grundfeinheit.

Die dargestellten Verläufe der Verzugsgeschwindigkeit V sind lediglich beispielhaft. Im Prinzip kann die Geschwindigkeit innerhalb eines zulässigen Amplitudenbereichs in einem beliebigen zeitlichen Verlauf variieren. Der zulässige Amplitudenbereich hängt vom verwendeten Vorgarn sowie den Streckwerkseigenschaften ab. Der hergestellte Faserverband muss dünn genug sein, um noch von den Maschenbildungselementen verarbeitet werden zu können, andererseits aber auch dick genug, um die notwendige Stabilität aufzuweisen.

Die Figuren 5 bis 7 zeigen drei Beispiele von Ausschnitten von erfindungsgemäßen Maschenwaren, die jeweils mit Mustern versehen sind, die dadurch entstehen, dass bestimmte Maschenbereiche mit einer anderen Faserverbands- oder Garndicke gestrickt werden. In den Figuren 3 bis 5 sind diejenigen Bereiche, die durch dicht beieinander liegende Punkte charakterisiert sind, Maschenbereiche, die mit einem dickeren Faserverband oder Garn gestrickt wurden.

Die Maschenware 50 aus Fig. 5 weist ein Grundgestrick 51 auf, das mit einer einheitlichen Faserverbands- oder Garndicke hergestellt wurde. Innerhalb dieses Grundgestricks 51 ist ein rautenförmiger Bereich 52 vorgesehen, der mit einer höheren Faserverbands- oder Garndicke produziert wurde. Der Bereich 52 weist dabei scharfe äußere Konturen auf.

Die Maschenware 60 aus Fig. 6 weist dagegen ein Muster auf, das durch insgesamt vier Streifen 61, 62, 63, 64 gebildet wird, die alle mit unterschiedlich dicken Garnen oder Faserverbänden hergestellt wurden.

Die in Fig. 7 gezeigte Maschenware weist ein Grundgestrick 71 mit zwei unregelmäßigen, wolkenförmigen Maschenbereichen 72, 73 auf, die jeweils in anderen Garn- oder Faserverbandsstärken hergestellt sind. Ebenso wie beim Bereich 52 der Maschenware 50 aus Fig. 5 sind zum Stricken der Bereiche 72, 73 Variationen der Faserverbands- oder Garndicke sowohl in Maschenreihenrichtung als auch in Maschenstäbchenrichtung erforderlich.

Es versteht sich, dass bei den Maschinen 10, 10' die Streckwerke 12 oder 12' auch durch andere Spinneinrichtungen wie Friktionsspinneinrichtungen ersetzt werden könnten. Auch mit diesen lassen sich durch Regelung der Spinngeschwindigkeit Garne unterschiedlicher Dicke herstellen.

## Patentansprüche

1. Maschine zur Herstellung von Maschenware (50, 60, 70) mit einer Vielzahl von Maschenbildungselementen (14) und mit mindestens einer Maschenbildungsstelle (15, 15.1, 15.2, 15.3), der eine Spinneinrichtung (12, 12.1, 12.2, 12.3) zugeordnet ist, die aus einem Vorgarn (VG) einen Faserverband (FB) oder ein Garn herstellt und dieses den Maschenbildungselementen (14) zuführt, wobei die Spinneinrichtung (12, 12.1, 12.2, 12.3) über Antriebseinrichtungen (30, 31, 30.1, 31.1, 30.2, 31.2, 30.3, 31.3) verfügt, die derart ansteuerbar sind, dass mit der Spinneinrichtung (12, 12.1, 12.2, 12.3) aus dem Vorgarn (VG) ein Faserverband (FB) oder ein Garn variabler Dicke herstellbar und den Maschenbildungselementen (14) zuführbar ist, wobei mindestens zwei Maschenbildungsstellen (15, 15.1, 15.2, 15.3) vorgesehen sind, denen je eine Spinneinrichtung zugeordnet ist, wobei die Dicken der von zwei benachbarten Spinneinrichtungen (12, 12.1, 12.2, 12.3) hergestellten Faserverbände (FB) oder Garne unterschiedlich sein können, **dadurch gekennzeichnet, dass** die Antriebseinrichtungen (30, 31, 30.1, 31.1, 30.2, 31.2, 30.3, 31.3) der Spinneinrichtungen (12, 12.1, 12.2, 12.3) derart ansteuerbar sind, dass die Dicke des Faserverbands (FB) oder Garns zwischen den von derselben Spinneinrichtung (12, 12.1, 12.2, 12.3) versorgten Maschenbildungselementen (14) variiert, sodass Muster erzeugbar sind, bei denen die Faserverbands- oder Garnstärke von Masche zu Masche innerhalb einer Maschenreihe variiert.

2. Maschine nach Anspruch 1, **dadurch gekennzeichnet, dass** die Antriebseinrichtungen (30, 31, 30.1, 31.1, 30.2, 31.2, 30.3, 31.3) der Spinneinrichtungen (12, 12.1, 12.2, 12.3) derart ansteuerbar sind, dass die Dicke des hergestellten und zugeführten Faserverbands (FB) oder Garns bei allen von derselben Spinneinrichtung (12, 12.1, 12.2, 12.3) versorgten Maschenbildungselementen (14) unterschiedlich ist.

3. Maschine nach Anspruch 1 oder 2, **dadurch gekennzeichnet, dass** die Spinneinrichtungen Streckwerke (12, 12.1, 12.2, 12.3) mit mehreren Walzenpaaren (20a, 20b, 21a, 21b, 22a, 22b; 20.1a, 20.1b, 21.1a, 21.1b, 22.1a, 22.1b; 20.2a, 20.2b, 21.2a, 21.2b, 22.2a, 22.2b; 20.3a, 20.3b, 21.3a, 21.3b, 22.3a, 22.3b) aufweisen, wobei zumindest zwei (20a, 20b, 22a, 22b; 20.1a, 20.1b, 22.1a, 22.1b; 20.2a, 20.2b, 22.2a, 22.2b; 20.3a, 20.3b, 22.3a, 22.3b) der Walzenpaare (20a, 20b, 21a, 21b, 22a, 22b; 20.1a, 20.1b, 21.1a, 21.1b, 22.1a, 22.1b; 20.2a, 20.2b, 21.2a, 21.2b, 22.2a, 22.2b; 20.3a, 20.3b, 21.3a, 21.3b, 22.3a, 22.3b) jeweils eine eigene Antriebseinrichtung (30, 31, 30.1, 31.1, 30.2, 31.2, 30.3, 31.3) aufweisen und diese Antriebseinrichtungen (30, 31, 30.1, 31.1, 30.2, 31.2, 30.3, 31.3) unabhängig voneinander ansteuerbar sind.

4. Maschine nach Anspruch 3, **dadurch gekennzeichnet, dass** Spinneinrichtungen vorgesehen sind, die jeweils mehrere nebeneinander angeordnete Streckwerke (12.1, 12.2, 12.3) aufweisen.

5. Maschine nach Anspruch 1 oder 2, **dadurch gekennzeichnet, dass** die Spinneinrichtungen Friktionsspinneinrichtungen mit mindestens einer Speisewalze aufweisen, deren Geschwindigkeit in Relation zu einem Walzenpaar regelbar ist.

6. Maschine nach einem der vorhergehenden Ansprüche, **dadurch gekennzeichnet, dass** zwischen den Spinneinrichtungen (12, 12.1, 12.2, 12.3) und den Maschenbildungselementen (14) Transporteinrichtungen (19) für den Faserverband (FB) oder das Garn vorgesehen sind.

7. Maschine nach Anspruch 6, **dadurch gekennzeichnet, dass** die Transporteinrichtungen Transportwalzen und/oder Transportrohre (19) und/oder ein Drallorgan (18) umfassen.

8. Maschine nach einem der vorhergehenden Ansprüche, **dadurch gekennzeichnet, dass** sie eine Rundstrickmaschine (11) mit einem rotierend antreibbaren Nadelzylinder (13) und einer Vielzahl von Maschenbildungsstellen (15, 15.1, 15.2, 15.3) ist, wobei jeder Maschenbildungsstelle (15, 15.1, 15.2, 15.3) eine Spinneinrichtung (12, 12.1, 12.2, 12.3) zugeordnet ist.

9. Maschine nach Anspruch 8, **dadurch gekennzeichnet, dass** die Rotationsgeschwindigkeit des Nadelzylinders (13) regelbar ist.

10. Verfahren zur Herstellung einer Maschenware (50, 60, 70) mit einem Muster, das durch Bilden von Maschen mit einer unterschiedlichen Faserverbands- oder Garndicke erzeugt wird, auf einer Maschine (10, 10') zur Herstellung von Maschenware (50, 60, 70) mit einer Vielzahl von Maschenbildungselementen (14) und mit mindestens zwei Maschenbildungsstellen (15, 15.1, 15.2, 15.3), denen je eine Spinneinrichtung (12, 12.1, 12.2, 12.3) zugeordnet ist, die aus einem Vorgarn (VG) einen Faserverband (FB) oder ein Garn variabler Dicke herstellt und dieses den Maschenbildungselementen (14) zuführt, wobei die Dicken der von zwei benachbarten Spinneinrichtungen (12, 12.1, 12.2, 12.3) hergestellten Faserverbände (FB) oder Garne unterschiedlich sein können, wobei die Spinneinrichtungen (12, 12.1, 12.2, 12.3) über Antriebseinrichtungen (30, 31, 30.1, 31.1, 30.2, 31.2, 30.3, 31.3) verfügen, **dadurch gekennzeichnet, dass** die Antriebseinrichtungen (30, 31, 30.1, 31.1, 30.2, 31.2, 30.3, 31.3) der Spinneinrichtungen (12, 12.1, 12.2, 12.3) derart angesteuert werden, dass eine laufende Regelung der Geschwindigkeit (V) der Spinneinrichtungen (12, 12.1, 12.2, 12.3) entsprechend der gewünschten, durch die Spinneinrichtungen (12, 12.1, 12.2, 12.3) zu erzeugenden Dicke des Faserverbandes (FB) oder Garns für jedes Maschenbildungselement (14) in Abhängigkeit des in der Maschenware (50, 60, 70) zu bildenden Musters vorgenommen wird und somit die Dicke des Faserverbands (FB) oder Garns zwischen den von derselben Spinneinrichtung (12, 12.1, 12.2, 12.3) versorgten Maschenbildungselementen (14) variiert, sodass die Faserverbands- oder Garndicke von Masche zu Masche innerhalb einer Maschenreihe verändert werden kann.

11. Verfahren nach Anspruch 10, **dadurch gekennzeichnet, dass** die Geschwindigkeiten (V) der Spinneinrichtungen (12, 12.1, 12.2, 12.3) in einem beliebigen zeitlichen Verlauf zur Erzielung eines bestimmten Musters verändert werden können.

12. Verfahren nach Anspruch 10 oder 11, **dadurch gekennzeichnet, dass** die Geschwindigkeiten (V) sprungförmig verändert werden, wenn das Muster harte Übergänge zwischen den Bereichen (51, 52; 61, 62, 63, 64; 71, 72, 73) unterschiedlicher Faserverbands- oder Garnstärke aufweisen soll.

13. Verfahren nach einem der Ansprüche 10 bis 12, **dadurch gekennzeichnet, dass** die Geschwindigkeiten (V) rampenförmig oder asymptotisch auf einen neuen Wert geregelt werden, wenn das Muster weiche Übergänge zwischen Bereichen (51, 52; 61, 62, 63, 64; 71, 72, 73) unterschiedlicher Faserverbands- oder Garnstärke aufweisen soll.

14. Verfahren nach einem der Ansprüche 10 bis 13, **dadurch gekennzeichnet, dass** die Geschwindigkeit (V) der Spinneinrichtungen (12, 12.1, 12.2, 12.3) zumindest so lange auf einen neuen Wert geregelt wird, bis die Spinneinrichtung (12, 12.1, 12.2, 12.3) genügend Faserverband- oder Garnlänge zum Bilden einer Masche in der neuen Dicke durch ein Maschenbildungselement (14) erzeugt hat.

15. Verfahren nach Anspruch 14, **dadurch gekennzeichnet, dass** nach Erzeugen der für eine Masche ausreichenden Fadenverbands- oder Garnlänge die Geschwindigkeit (V) der Spinneinrichtung (12, 12.1, 12.2, 12.3) bereits wieder auf einen neuen Wert geregelt wird.

16. Verfahren nach einem der Ansprüche 10 bis 15, **dadurch gekennzeichnet, dass** jeder Spinneinrichtung (12, 12.1, 12.2, 12.3) ein Vorgarn (VG) gleicher Stärke zugeführt wird.

17. Verfahren nach einem der Ansprüche 10 bis 16, **dadurch gekennzeichnet, dass** die Geschwindigkeit (V) der Spinneinrichtungen (12, 12.1, 12.2, 12.3) durch Verändern der Relativgeschwindigkeit von Walzenpaaren (20a, 20b, 21a, 21b, 22a, 22b; 20.1a, 20.1b, 21.1a, 21.1b, 22.1a, 22.1b; 20.2a, 20.2b, 21.2a, 21.2b, 22.2a, 22.2b; 20.3a, 20.3b, 21.3a, 21.3b, 22.3a, 22.3b) von Streckwerken (12, 12.1, 12.2, 12.3) verändert wird.

18. Verfahren nach einem der Ansprüche 10 bis 16, **dadurch gekennzeichnet, dass** die Geschwindigkeit (V) durch Verändern der Relativgeschwindigkeit zwischen einer Speisewalze und einem Ausgangswalzenpaar von als Friktionsspinneinrichtungen ausgebildeten Spinneinrichtungen verändert wird.

19. Maschenware, hergestellt nach einem Verfahren nach einem der Ansprüche 10 bis 18, die ein Muster aufweist, das durch Bilden von Maschen mit einer unterschiedlichen Faserverbandsstärke erzeugt ist, wobei das Muster durch Variation der Faserverbandsdicke in Maschenreihenrichtung von Masche zu Masche und in Maschenstäbchenrichtung gebildet ist und der Faserverband aus parallelen Fasern besteht.

20. Maschenware nach Anspruch 19, **dadurch gekennzeichnet, dass** das Muster harte und/oder weiche Übergänge zwischen mit unterschiedlicher Faserverbandsstärke gebildeten Maschenbereichen (51, 52; 61, 62, 63, 64; 71,72,73) aufweist.

## Claims

1. Machine for the production of knitwear (50, 60, 70) having a multiplicity of loop-forming elements (14) and having at least one loop-forming position (15, 15.1, 15.2, 15.3) to which a spinning installation (12, 12.1, 12.2, 12.3) is assigned, said spinning installation (12, 12.1, 12.2, 12.3) producing a fibre strand (FB) or a yarn from a roving (VG) and feeding said fibre strand (FB) or yarn to the loop-forming elements (14), wherein the spinning installation (12, 12.1, 12.2, 12.3) has drive installations (30, 31, 30.1, 31.1, 30.2, 31.2, 30.3, 31.3) which are actuatable in such a manner that by way of the spinning installation (12, 12.1, 12.2, 12.3) a fibre strand (FB) or a yarn of variable thickness is producible from the roving (VG) and is feedable to the loop-forming elements (14), wherein at least two loop-forming positions (15, 15.1, 15.2, 15.3) to which in each case one spinning installation is assigned are provided, wherein the thicknesses of the fibre strands (FB) or yarns produced by two neighbouring spinning installations (12, 12.1, 12.2, 12.3) can be dissimilar, **characterized in that** the drive installations (30, 31, 30.1, 31.1, 30.2, 31.2, 30.3, 31.3) of the spinning installations (12, 12.1, 12.2, 12.3) are actuatable in such a manner that the thickness of the fibre strand (FB) or yarn varies between the loop-forming elements (14) supplied by the same spinning installation (12, 12.1, 12.2, 12.3) such that patterns in which the fibre strand thickness or yarn thickness within one stitch course varies from loop to loop are generatable.

2. Machine according to Claim 1, **characterized in that** the drive installations (30, 31, 30.1, 31.1, 30.2, 31.2, 30.3, 31.3)of the spinning installations (12, 12.1, 12.2, 12.3) are actuatable in such a manner that the thicknesses of the produced and fed fibre strands (FB) or yarns are dissimilar in the case of all loop-forming elements (14) that are supplied by the same spinning installation (12, 12.1, 12.2, 12.3) .

3. Machine according to Claim 1 or 2, **characterized in that** the spinning installations have drafting units (12, 12.1, 12.2, 12.3) having a plurality of roller pairs (20a, 20b, 21a, 21b, 22a, 22b; 20.1a, 20.1b, 21.1a, 21.1b, 22.1a, 22.1b; 20.2a, 20.2b, 21.1a, 21.2b, 22.2a, 22.2b; 20.3a, 20.3b, 21.3a, 21.3b, 22.3a, 22.3b), wherein at least two (20a, 20b, 22a, 22b; 20.1a, 20.1b, 22.1a, 22.1b; 20.2a, 20.2b, 22.2a, 22.2b; 20.3a, 20.3b, 22.3a, 22.3b) of the roller pairs (20a, 20b, 21a, 21b, 22a, 22b; 20.1a, 20.1b, 21.1a, 21.1b, 22.1a, 22.1b; 20.2a, 20.2b, 21.1a, 21.2b, 22.2a, 22.2b; 20.3a, 20.3b, 21.3a, 21.3b, 22.3a, 22.3b) have in each case a dedicated drive installation (30, 31, 30.1, 31.1, 30.2, 31.2, 30.3, 31.3) and said drive installations (30, 31, 30.1, 31.1, 30.2, 31.2, 30.3, 31.3) are actuatable in a mutually independent manner.

4. Machine according to Claim 3, **characterized in that** spinning installations which have in each case a plurality of drafting units (12.1, 12.2, 12.3) disposed beside one another are provided.

5. Machine according to Claim 1 or 2, **characterized in that** the spinning installations have friction-spinning installations having at least one feed roller, the speed of the latter in relation to a roller pair being controllable.

6. Machine according to one of the preceding claims, **characterized in that** conveying installations (19) for the fibre strand (FB) or the yarn are provided between the spinning installations (12, 12.1, 12.2, 12.3) and the loop-forming elements (14).

7. Machine according to Claim 6, **characterized in that** the conveying installations comprise conveying rollers and/or conveying tubes (19) and/or a twisting member (18).

8. Machine according to one of the preceding claims, **characterized in that** said machine is a circular knitting machine (11) having a rotatably drivable needle cylinder (13) and a multiplicity of loop-forming positions (15, 15.1, 15.2, 15.3), wherein each loop-forming position (15, 15.1, 15.2, 15.3) is assigned one spinning installation (12, 12.1, 12.2, 12.3).

9. Machine according to Claim 8, **characterized in that** the rotating speed of the needle cylinder (13) is controllable.

10. Method for producing a knitwear (50, 60, 70) having a pattern which is generated by forming loops having dissimilar fibre strand or yarn thicknesses, on a machine (10, 10') for the production of knitwear (50, 60, 70) having a multiplicity of loop-forming elements (14) and having at least two loop-forming positions (15, 15.1, 15.2, 15.3) to which in each case one spinning installation (12, 12.1, 12.2, 12.3) is assigned, said spinning installation (12, 12.1, 12.2, 12.3) producing a fibre strand (FB) or a yarn of variable thickness from a roving (VG) and feeding said fibre strand (FB) or yarn to the loop-forming elements (14), wherein the thicknesses of fibre strands (FB) or yarns produced by two neighbouring spinning installations (12, 12.1, 12.2, 12.3) can be dissimilar, wherein the spinning installations (12, 12.1, 12.2, 12.3) have drive installations (30, 31, 30.1, 31.1, 30.2, 31.2, 30.3, 31.3), **characterized in that** the drive installations (30, 31, 30.1, 31.1, 30.2, 31.2, 30.3, 31.3) of the spinning installations (12, 12.1, 12.2, 12.3) are actuated in such a manner that continuous controlling of the speed (V) of the spinning installations (12, 12.1, 12.2, 12.3) is performed for each loop forming element (14) so as to correspond to the desired thickness of the fibre strand (FB) or yarn to be generated by the spinning installations (12, 12.1, 12.2, 12.3), in a manner depending on the pattern to be formed in the knitwear (50, 60, 70), and the thickness of the fibre strand (FB) or yarn thus varies between the loop-forming elements (14) that are supplied by the same spinning installation (12, 12.1, 12.2, 12.3), such that the fibre strand or yarn thickness within one stitch course can be varied from loop to loop.

11. Method according to Claim 10, **characterized in that** the speeds (V) of the spinning installations (12, 12.1, 12.2, 12.3) for achieving a specific pattern can be varied in an arbitrary temporal profile.

12. Method according to Claim 10 or 11, **characterized in that** the speeds (V) can be abruptly varied when the pattern is to have hard transitions between the regions (51, 52; 61, 62, 63, 64; 71, 72, 73) of dissimilar fibre strand or yarn thicknesses.

13. Method according to one of Claims 10 to 12, **characterized in that** the speeds (V) are controlled to a new value in a ramp-shaped or asymptotic manner when the pattern is to have soft transitions between regions (51, 52; 61, 62, 63, 64; 71, 72, 73) of dissimilar fibre strand or yarn thicknesses.

14. Method according to one of Claims 10 to 13, **characterized in that** the speed (V) of the spinning installations (12, 12.1, 12.2, 12.3) is controlled to a new value at least until the spinning installation (12, 12.1, 12.2, 12.3) has a sufficient length of fibre strand or yarn for forming a loop of the new thickness by a loop-forming element (14).

15. Method according to Claim 14, **characterized in that** the speed (V) of the spinning installation (12, 12.1, 12.2, 12.3) upon generating a sufficient length of fibre strand or yarn for a loop is already re-controlled to a new value.

16. Method according to one of Claims 10 to 15, **characterized in that** each spinning installation (12, 12.1, 12.2, 12.3) is fed a roving (VG) of identical thickness.

17. Method according to one of Claims 10 to 16, **characterized in that** the speed (V) of the spinning installations (12, 12.1, 12.2, 12.3) is varied by varying the relative speed of roller pairs (20a, 20b, 21a, 21b, 22a, 22b; 20.1a, 20.1b, 21.1a, 21.1b, 22.1a, 22.1b; 20.2a, 20.2b, 21.2a, 21.2b, 22.2a, 22.2b; 20.3a, 20.3b, 21.3a, 21.3b, 22.3a, 22.3b) of drafting units (12, 12.1, 12.2, 12.3).

18. Method according to one of Claims 10 to 16, **characterized in that** the speed (V) is varied by varying the relative speed between a feed roller and an exit roller pair of spinning installations that are configured as friction-spinning installations.

19. Knitwear produced according to a method according to one of Claims 10 to 18, said knitwear having a pattern which is generated by forming loops having dissimilar fibre strand thicknesses, wherein the pattern is formed by varying the fibre strand thickness from loop to loop in the direction of the stitch course and in the direction of the stich wale, and the fibre strand is composed of parallel fibres.

20. Knitwear according to Claim 19, **characterized in that** the pattern has hard and/or soft transitions between the loop regions (51, 52; 61, 63, 63, 64; 71, 72, 73) formed by dissimilar fibre strand thicknesses.

## Revendications

1. Machine dédiée à la fabrication d'un article tricoté (50, 60, 70), équipée d'une multiplicité d'éléments (14) formateurs de mailles, et d'au moins une zone (15, 15.1, 15.2, 15.3) de formation de mailles à laquelle est associé un dispositif de filage (12, 12.1, 12.2, 12.3) qui, à partir d'une mèche (VG), produit un assemblage de fibres (FB) ou un filé et délivre ce dernier auxdits éléments (14) formateurs de mailles, le dispositif de filage (12, 12.1, 12.2, 12.3) étant équipé de dispositifs d'entraînement (30, 31, 30.1, 31.1, 30.2, 31.2, 30.3, 31.3) pouvant être pilotés de telle manière qu'un assemblage de fibres (FB) ou un filé d'épaisseur variable puisse être produit par ledit dispositif de filage (12, 12.1, 12.2, 12.3) à partir de la mèche (VG), puis délivré auxdits éléments (14) formateurs de mailles, sachant que sont prévues au moins deux zones (15, 15.1, 15.2, 15.3) de formation de mailles auxquelles un dispositif respectif de filage est associé, les épaisseurs des assemblages de fibres (FB) ou des filés, produits par deux dispositifs de filage (12, 12.1, 12.2, 12.3) voisins, pouvant alors être différentes, **caractérisée par le fait que** les dispositifs d'entraînement (30, 31, 30.1, 31.1, 30.2, 31.2, 30.3, 31.3) des dispositifs de filage (12, 12.1, 12.2, 12.3) peuvent être pilotés de façon telle que l'épaisseur de l'assemblage de fibres (FB) ou du filé varie entre les éléments (14) formateurs de mailles alimentés par le même dispositif de filage (12, 12.1, 12.2, 12.3), de telle sorte qu'il soit possible de générer des motifs dans lesquels la grosseur de l'assemblage de fibres, ou du filé, varie d'une maille à l'autre à l'intérieur d'un rang de mailles.

2. Machine selon la revendication 1, **caractérisée par le fait que** les dispositifs d'entraînement (30, 31, 30.1, 31.1, 30.2, 31.2, 30.3, 31.3) des dispositifs de filage (12, 12.1, 12.2, 12.3) peuvent être pilotés de façon telle que l'épaisseur de l'assemblage de fibres (FB) ou du filé, produit et délivré, soit différente au sein de tous les éléments (14) formateurs de mailles alimentés par le même dispositif de filage (12, 12.1, 12.2, 12.3).

3. Machine selon la revendication 1 ou 2, **caractérisée par le fait que** les dispositifs de filage sont pourvus de bancs d'étirage (12, 12.1, 12.2, 12.3) comptant plusieurs paires de cylindres (20a, 20b, 21a, 21b, 22a, 22b ; 20.1a, 20.1b, 21.1a, 21.1b, 22.1a, 22.1b ; 20.2a, 20.2b, 21.2a, 21.2b, 22.2a, 22.2b ; 20.3a, 20.3b, 21.3a, 21.3b, 22.3a, 22.3b), sachant qu'au moins deux (20a, 20b, 22a, 22b ; 20.1a, 20.1b, 22.1a, 22.1b ; 20.2a, 20.2b, 22.2a, 22.2b ; 20.3a, 20.3b, 22.3a, 22.3b), parmi lesdites paires de cylindres (20a, 20b, 21a, 21b, 22a, 22b ; 20.1a, 20.1b, 21.1a, 21.1b, 22.1a, 22.1b ; 20.2a, 20.2b, 21.2a, 21.2b, 22.2a, 22.2b ; 20.3a, 20.3b, 21.3a, 21.3b, 22.3a, 22.3b), sont respectivement dotées d'un propre dispositif d'entraînement (30, 31, 30.1, 31.1, 30.2, 31.2, 30.3, 31.3) et que ces dispositifs d'entraînement (30, 31, 30.1, 31.1, 30.2, 31.2, 30.3, 31.3) peuvent être pilotés indépendamment les uns des autres.

4. Machine selon la revendication 3, **caractérisée par** la présence de dispositifs de filage munis, respectivement, de plusieurs bancs d'étirage (12, 12.1, 12.2, 12.3) placés en juxtaposition.

5. Machine selon la revendication 1 ou 2, **caractérisée par le fait que** les dispositifs de filage sont dotés de dispositifs de filage par frottement, munis d'au moins un cylindre d'alimentation dont la vitesse peut être régulée relativement à une paire de cylindres.

6. Machine selon l'une des revendications précédentes, **caractérisée par le fait que** des dispositifs de transport (19), affectés à l'assemblage de fibres (FB) ou au filé, sont prévus entre les dispositifs de filage (12, 12.1, 12.2, 12.3) et les éléments (14) formateurs de mailles.

7. Machine selon la revendication 6, **caractérisée par le fait que** les dispositifs de transport incluent des cylindres de transport et/ou des tubes de transport (19) et/ou un organe de torsion (18).

8. Machine selon l'une des revendications précédentes, **caractérisée par le fait qu'**elle consiste en un métier (11) de tricotage circulaire comportant un cylindre (13) à aiguilles, pouvant être entraîné en rotation, et une multiplicité de zones (15, 15.1, 15.2, 15.3) de formation de mailles, un dispositif de filage (12, 12.1, 12.2, 12.3) étant associé à chaque zone (15, 15.1, 15.2, 15.3) de formation de mailles.

9. Machine selon la revendication 8, **caractérisée par le fait que** la vitesse de rotation du cylindre (13) à aiguilles peut être régulée.

10. Procédé dévolu à la fabrication d'un article tricoté (50, 60, 70) présentant un motif généré par formation de mailles dont les assemblages de fibres ou les filés sont d'épaisseurs différentes, sur une machine (10, 10') dédiée à la fabrication d'un article tricoté (50, 60, 70), équipée d'une multiplicité d'éléments (14) formateurs de mailles, et d'au moins deux zones (15, 15.1, 15.2, 15.3) de formation de mailles auxquelles est respectivement associé un dispositif de filage (12, 12.1, 12.2, 12.3) qui, à partir d'une mèche (VG), produit un assemblage de fibres (FB) ou un filé d'épaisseur variable, puis délivre ce dernier auxdits éléments (14) formateurs de mailles, les épaisseurs des assemblages de fibres (FB) ou des filés, produits par deux dispositifs de filage (12, 12.1, 12.2, 12.3) voisins, pouvant alors être différentes, lesdits dispositifs de filage (12, 12.1, 12.2, 12.3) étant équipés de dispositifs d'entraînement (30, 31, 30.1, 31.1, 30.2, 31.2, 30.3, 31.3), **caractérisé par le fait que** les dispositifs d'entraînement (30, 31, 30.1, 31.1, 30.2, 31.2, 30.3, 31.3) des dispositifs de filage (12, 12.1, 12.2, 12.3) peuvent être pilotés de façon telle qu'il s'opère une régulation continue de la vitesse (V) des dispositifs de filage (12, 12.1, 12.2, 12.3) en concordance avec l'épaisseur souhaitée de l'assemblage de fibres (FB) ou du filé devant être générée par lesdits dispositifs de filage (12, 12.1, 12.2, 12.3), pour chaque élément (14) formateur de mailles, en fonction du motif devant être formé dans l'article tricoté (50, 60, 70), faisant ainsi varier l'épaisseur dudit assemblage de fibres (FB) ou dudit filé entre les éléments (14) formateurs de mailles alimentés par le même dispositif de filage (12, 12.1, 12.2, 12.3), de telle sorte que ladite épaisseur de l'assemblage de fibres, ou du filé, puisse être modifiée d'une maille à l'autre à l'intérieur d'un rang de mailles.

11. Procédé selon la revendication 10, **caractérisé par le fait que** les vitesses (V) des dispositifs de filage (12, 12.1, 12.2, 12.3) peuvent être modifiées suivant n'importe quelle allure temporelle, en vue d'obtenir un motif déterminé.

12. Procédé selon la revendication 10 ou 11, **caractérisé par le fait que** les vitesses (V) sont modifiées en mode brusque lorsque le motif est réputé accuser des transitions dures entre les régions (51, 52 ; 61, 62, 63, 64 ; 71, 72, 73) présentant différentes grosseurs d'assemblages de fibres, ou de filés.

13. Procédé selon l'une des revendications 10 à 12, **caractérisé par le fait que** les vitesses (V) sont régulées pour prendre une valeur nouvelle, sous la forme de rampes ou d'asymptotes, lorsque le motif est réputé accuser des transitions douces entre des régions (51, 52 ; 61, 62, 63, 64 ; 71, 72, 73) présentant différentes grosseurs d'assemblages de fibres, ou de filés.

14. Procédé selon l'une des revendications 10 à 13, **caractérisé par le fait que** la vitesse (V) des dispositifs de filage (12, 12.1, 12.2, 12.3) est régulée, pour prendre une valeur nouvelle, au moins jusqu'à ce que le dispositif de filage (12, 12.1, 12.2, 12.3) ait généré suffisamment de longueur d'assemblage de fibres ou de filé pour former, au moyen d'un élément (14) formateur de mailles, une maille présentant l'épaisseur nouvelle.

15. Procédé selon la revendication 14, **caractérisé par le fait que** la vitesse (V) du dispositif de filage (12, 12.1, 12.2, 12.3) est de nouveau régulée, pour prendre une valeur nouvelle, à l'issue directe de la génération de la longueur d'assemblage de fibres, ou de filé, suffisante pour une maille.

16. Procédé selon l'une des revendications 10 à 15, **caractérisé par le fait qu'**une mèche (VG) de grosseur identique est délivrée à chaque dispositif de filage (12, 12.1, 12.2, 12.3).

17. Procédé selon l'une des revendications 10 à 16, **caractérisé par le fait que** la vitesse (V) des dispositifs de filage (12, 12.1, 12.2, 12.3) est modifiée en faisant varier la vitesse relative de paires de cylindres (20a, 20b, 21a, 21b, 22a, 22b ; 20.1a, 20.1b, 21.1a, 21.1b, 22.1a, 22.1b ; 20.2a, 20.2b, 21.2a, 21.2b, 22.2a, 22.2b ; 20.3a, 20.3b, 21.3a, 21.3b, 22.3a, 22.3b) de bancs d'étirage (12, 12.1, 12.2, 12.3).

18. Procédé selon l'une des revendications 10 à 16, **caractérisé par le fait que** la vitesse (V) est modifiée en faisant varier la vitesse relative entre un cylindre d'alimentation et une paire de cylindres de sortie de dispositifs de filage réalisés sous la forme de dispositifs de filage par frottement.

19. Articlé tricoté, fabriqué suivant un procédé conforme à l'une des revendications 10 à 18 et comportant un motif généré par formation de mailles présentant différentes grosseurs d'assemblages de fibres, sachant que ledit motif est formé en faisant varier l'épaisseur de l'assemblage de fibres d'une maille à l'autre dans la direction d'un rang de mailles, et dans la direction d'une colonne de mailles, ledit assemblage de fibres étant constitué de fibres parallèles.

20. Articlé tricoté, selon la revendication 19, **caractérisé par le fait que** le motif comporte des transitions dures et/ou douces entre des régions (51, 52 ; 61, 62, 63, 64 ; 71, 72, 73) de mailles présentant différentes grosseurs d'assemblages de fibres.
